# EUROPÄISCHE PATENTSCHRIFT

(11) **EP 0 913 641 B1**
(45) Veröffentlichungstag und Bekanntmachung des Hinweises auf die Patenterteilung: **27.08.2003**
(21) Anmeldenummer: 98120440.7
(22) Anmeldetag: 29.10.1998
(51) Int. Cl.: F23M 5/00

(54) **Brennkammer für Warmwasserbereiter,insbesondere Gasheizgeräte**
Combustion chamber for a water heater, particularly gas heated devices
Chambre de combustion pour un chauffe-eau, notamment appareils chauffés au gaz

(30) Priorität: 31.10.1997 DE 19748259
(43) Veröffentlichungstag der Anmeldung: 06.05.1999
(73) Patentinhaber: ROBERT BOSCH GMBH, 70442 Stuttgart (DE)
(72) Erfinder: Boiger, Peter, 73249 Wernau (DE)

(56) Entgegenhaltungen:
- EP-A- 0 079 594
- DE-U- 9 305 103
- DE-U- 9 415 989
- US-A- 4 020 772
- US-A- 4 630 594

## Beschreibung

### Hintergrund der Erfindung

Die Erfindung betrifft eine Brennkammer für Warmwasserbereiter, insbesondere Gasheizgeräte, die eine die Brennkammer wenigstens seitlich begrenzende Brennkammerwand aus temperaturfestem Material aufweist.

Eine solche Brennkammer ist z.B. aus DE 30 24 792 C2 bekannt.

Für die Brennkammerwand bekannter Brennkammern werden zur Wärmedämmung zumeist aus Keramikfasern bestehende Platten verwendet, deren Wandstärke etwa 10 mm beträgt und die zur Stabilisierung mit einer Blechummantelung versehen sind.

Die für die Brennkammerwand verwendeten Keramikfaser-Wärmedämmplatten stellen zwar eine kostengünstige Lösung für die geforderte Wärmedämmung der Brennkammerwand dar, weisen jedoch ein biologisch und physiologisch bedenkliches Fasermaterial auf, das durch Öffnungen in der Blechummantelung nach außen treten und in die Lunge eines Lebewesens, insbesondere eines Menschen gelangen kann. Außerdem sind die mit der Fertigung der Brennkammer befaßten Personen sehr gesundheitsgefährdet.

Weiterhin haben die verwendeten Keramikfaserplatten zwar eine hervorragende Wärmedämmung, jedoch eine schlechte Alterungs- und Temperaturbeständigkeit.

### Kurzfassung der Erfindung

Angesichts des oben Gesagten ist es Aufgabe der Erfindung, eine gattungsgemäße Brennkammer so zu ermöglichen, daß keine physiologisch bedenkliche Emissionen mehr auftreten und gleichzeitig die Alterungs- und Temperaturbeständigkeit der Brennkammerwand erhöht ist.

Erfindungsgemäß wird die obige Aufgabe dadurch gelöst, daß die Brennkammerwand eine aus wärmedämmendem keramischem Isoliermaterial bestehende äußere Wandplatte oder -schicht und eine davon getrennte innere Wandplatte aus hochtemperaturbeständiger Strukturkeramik aufweist, die die äußere Wandplatte zum Innenraum der Brennkammer abdeckt.

Demnach ist es Kern dieser Erfindung, den bekannten Aufbau der Brennkammer durch eine dünnwandige Schicht oder Platte aus hochtemperaturbeständiger Strukturkeramik auf der Brennkammerwandinnenseite zu ergänzen, die zum einen eine hohe Temperaturbeständigkeit und hervorragende Wärmedämmeigenschaften hat und andererseits die nach außen anschließende Wärmedämmschicht oder -platte gegenüber dem Brennerinnenraum abdeckt.

Da die innere Wandplatte aus hochtemperaturbeständiger Strukturkeramik die äußere Wandplatte zum Innenraum der Brennkammer kapselt, kann die äußere Wandschicht oder -platte aus einer Keramikfaserplatte bestehen, da nun keine Keramikfasern mehr in die Umgebungsluft gelangen können. Alternativ und bevorzugt ist die äußere Wandplatte jedoch in Form einer Preßplatte aus keramischer Schüttung gebildet, die auch bei der Fertigung keine physiologisch bedenklichen Fasern abgeben kann.

Damit die Brennkammerwand auch nach außen hin stabilisiert und geschützt ist, ist die äußere Wandschicht oder -platte zusätzlich auf ihrer Außenseite von einem Halteblechmantel ummantelt.

Die aus hochtemperaturbeständiger Strukturkeramik bestehende innere Wandplatte kann vorteilhafterweise relativ dünnwandig ausgeführt werden, so daß sich in wenigen Sekunden nach Brennerstart ein homogenes Temperaturspektrum verstärkt durch die räumliche Trennung zur eigentlichen Wärmeisolierplatte, d.h. der äußeren Wandplatte einstellt.

Die vorgeschlagene Stoffkombination zur Abdeckung der Keramikfaserplatte oder der aus keramischer Schüttung bestehenden Preßplatte durch hochtemperaturbeständige Strukturkeramik resultiert darin, daß die Wandstärke der Brennkammerwand deutlich geringer sein kann.

Wenn, wie bevorzugt, die äußere Wärmedämmplatte oder -schicht aus keramischer Schüttung besteht, kann ein äußeres, die äußere Wandschicht oder -platte ummantelndes Halteblech unter Einhaltung eines Luftspalts zwischen sich und der äußeren Wandschicht oder -platte angebracht sein. Durch diesen Luftspalt kann kühle Umgebungsluft strömen, die in an der Unterseite der Brennkammerwand befindliche Öffnungen ein- und durch Ausströmöffnungen an ihrer Oberseite ausströmt.

Als zusätzliche, die Wärmedämmeigenschaften der Brennkammerwand verbessernde Maßnahme, kann die Innenwandfläche der aus hochtemperaturbeständiger Strukturkeramik bestehenden inneren Wandplatte außerdem mit einer infrarotreflektierenden Schicht beschichtet sein. Diese infrarotreflektierende Schicht ist nur einige µm dick und kann entweder aus einem temperaturfesten Metall, einer temperaturfesten Metallegierung oder alternativ aus einem nach seinem Emissionsspektrum ausgewählten keramischen Material bestehen. Dieses keramische Material kann beispielsweise Aluminiumoxid, insbesondere Korund, sein.

Durch die Beschichtung werden Temperaturspitzen an der Innenseite der Brennkammerwand abgebaut. Eine gleichmäßige Temperaturverteilung ist die Folge. In der als selbsttragende Platte ausgebildeten inneren Wandplatte aus hochtemperaturbeständiger Strukturkeramik werden so durch Temperaturspitzen hervorgerufene thermische Spannungen und Schwundrisse abgebaut bzw. vermieden.

### Zeichnung

Die einzige Zeichnungsfigur zeigt schematisch einen Querschnitt durch einen Abschnitt einer erfindungsgemäßen Ausführungsform der vorgeschlagenen Brennkammer.

Die in der Figur dargestellte Brennkammer 4 bildet einen von der Brennkammerwand 1 seitlich umgebenen Raum, und ein Brenner 2 ist in einer unteren Position und ein Wärmeübertrager 3 an einer oberhalb des Brenners 2 liegenden Position angeordnet. Der Brenner 2 ist bevorzugt ein Gasbrenner eines Gas-Warmwasserbereiters oder Gas-Warmwasserheizgeräts.

Im dargestellten Ausführungsbeispiel besteht die im Querschnitt rechteckige Brennkammerwand 1 von innen nach außen aus einer inneren Wandplatte 11 aus hochtemperaturbeständiger Strukturkeramik, einer davon getrennten Preßplatte 10 aus keramischer Schüttung, einem Luftspalt 15 und einem äußeren Blechmantel in Form eines die Außenseite der Preßplatte 10 unter Einhaltung des genannten Luftspalts 15 bedeckenden Halteblechs 14.

Optionell ist die Innenwand der inneren Wandplatte 11 aus hochtemperaturbeständiger Strukturkeramik mit einer infrarotreflektierenden Schicht 12 beschichtet, die aus einem nach seinem Emissionsspektrum ausgewählten keramischen Material, wie z.B. Korund, besteht.

Es ist deutlich, daß die Figur die Dicke der infrarotreflektierenden Schicht 12 im Verhältnis zur Dicke der inneren Wandplatte 11 übertrieben darstellt. Die Dicke der infrarotreflektierenden Schicht 12 beträgt nur einige µm.

Die Figur zeigt ferner, daß der die äußere Preßplatte 10 umgebende Blechmantel 14 durch einen als Endlamelle des Wärmeübertragers 3 ausgebildeten Haltewinkel 13 mit dem Wärmeübertrager 3 verbunden ist.

Die oben beschriebene und in der Figur dargestellte bevorzugte Ausführungsform der vorgeschlagenen Brennkammer vermeidet gänzlich physiologisch bedenkliche Emissionen keramischer Faserstoffe in der Fertigung, während des Betriebs und beim Recycling, indem eine aus keramischer Schüttung bestehende äußere Preßplatte 10 verwendet wird. Diese keramische Schüttung läßt sich kostengünstig als Preßplatte herstellen. Nach außen ist diese Preßplatte von dem genannten Blechmantel 14 und nach innen durch die relativ dünne innere Wandplatte 11 aus hochtemperaturbeständiger Strukturkeramik abgedeckt, die optionell auf ihrer Innenwand mit einer infrarotreflektierenden, sehr dünnen Keramikschicht 12 beschichtet ist. Die gemäß Ausführungsform realisierte Brennkammer hat hervorragende thermische Isolationseigenschaften, eine hohe Temperaturbeständigkeit und läßt sich kostengünstig in verhältnismäßig kleinen Abmessungen herstellen.

## Patentansprüche

1. Brennkammer für Warmwasserbereiter, insbesondere Gasheizgeräte, die eine die Brennkammer (4) wenigstens seitlich begrenzende Brennkammerwand (1) aus temperaturfestem Material aufweist, **dadurch gekennzeichnet, daß** die Brennkammerwand (1) eine aus wärmedämmendem keramischem Isoliermaterial bestehende äußere Wandplatte oder -schicht (10) und eine davon getrennte innere Wandplatte (11) aus hochtemperaturbeständiger Strukturkeramik aufweist, die die äußere Wandplatte (10) zum Innenraum der Brennkammer (4) abdeckt.

2. Brennkammer nach Anspruch 1, **dadurch gekennzeichnet, daß** die äußere Wandschicht (10) aus einer Keramikfaserplatte besteht.

3. Brennkammer nach Anspruch 1, **dadurch gekennzeichnet, daß** die äußere Wandschicht (10) aus keramischer Schüttung besteht.

4. Brennkammer nach Anspruch 1, **dadurch gekennzeichnet, daß** die keramische Schüttung als eine Preßplatte (10) gebildet ist.

5. Brennkammer nach Anspruch 1, **dadurch gekennzeichnet, daß** die äußere Wandschicht oder -platte (10) zusätzlich auf ihrer Außenseite von einem Halteblech (14) ummantelt ist.

6. Brennkammer nach Anspruch 1 oder 3 bis 5, **dadurch gekennzeichnet, daß** das Halteblech (14) die äußere Wandschicht oder -platte (10) unter Einhaltung eines Luftspalts ummantelt.

7. Brennkammer nach einem der Ansprüche 1 bis 6, **dadurch gekennzeichnet, daß** die Innenwandfläche der inneren Wandplatte (11) aus hochtemperaturbeständiger Strukturkeramik außerdem mit einer infrarotreflektierenden Schicht (12) beschichtet ist.

8. Brennkammer nach Anspruch 7, **dadurch gekennzeichnet, daß** die Dicke der infrarotreflektierenden Schicht (12) einige µm beträgt.

9. Brennkammer nach Anspruch 7 oder 8, **dadurch gekennzeichnet, daß** die infrarotreflektierende Schicht (12) aus einem temperaturfestem Metall oder einer solchen Metallegierung besteht.

10. Brennkammer nach Anspruch 7 7 oder 8, **dadurch gekennzeichnet, daß** die infrarotreflektierende Schicht (12) aus einem nach seinem Emissionsspektrum ausgewählten keramischen Material besteht.

11. Brennkammer nach Anspruch 10, **dadurch gekennzeichnet, daß das** keramische Material der infrarotreflektierenden Schicht (12) Aluminiumoxid, z.B. Korund, ist.

12. Brennkammer nach einem der voranstehenden Ansprüche, **dadurch gekennzeichnet, daß** der Querschnitt der Brennkammerwand (1) rechteckig ist.

## Claims

1. Combustion chamber for water heaters, in particular gas-fired appliances, which has a combustion chamber wall (1) which at least laterally delimits the combustion chamber (4) and is made from temperature-resistant material, **characterized in that** the combustion chamber wall (1) has an outer wall panel or layer (10), which consists of thermally insulating ceramic insulation material, and an inner wall panel (11), which is separate from the outer wall panel or layer, is made from refractory structural ceramic and covers the outer wall panel (10) with respect to the interior of the combustion chamber (4).

2. Combustion chamber according to Claim 1, **characterized in that** the outer wall layer (10) consists of a ceramic fibre panel.

3. Combustion chamber according to Claim 1, **characterized in that** the outer wall layer (10) consists of a bulk ceramic material.

4. Combustion chamber according to Claim 1, **characterized in that** the bulk ceramic material is formed as a pressed panel (10).

5. Combustion chamber according to Claim 1, **characterized in that** the outer wall layer or panel (10) is additionally surrounded on its outer side by a metal holding sheet (14).

6. Combustion chamber according to Claim 1 or 3 to 5, **characterized in that** the metal holding sheet (14) surrounds the outer wall layer or panel (10) while maintaining an air gap.

7. Combustion chamber according to one of Claims 1 to 6, **characterized in that** the inner wall surface of the inner wall panel (11) made from refractory structural ceramic is also coated with a layer (12) which reflects infrared.

8. Combustion chamber according to Claim 7, **characterized in that** the thickness of the layer (12) which reflects infrared is a few µm.

9. Combustion chamber according to Claim 7 or 8, **characterized in that** the layer (12) which reflects infrared consists of a temperature-resistant metal or a temperature-resistant metal alloy.

10. Combustion chamber according to Claim 7 or 8, **characterized in that** the layer (12) which reflects infrared consists of a ceramic material which is selected on the basis of its emission spectrum.

11. Combustion chamber according to Claim 10, **characterized in that** the ceramic material of the layer (12) which reflects infrared is aluminium oxide, e.g. corundum.

12. Combustion chamber according to one of the preceding claims, **characterized in that** the cross section of the combustion chamber wall (1) is rectangular.

## Revendications

1. Chambre de combustion pour un chauffe-eau, notamment appareils de chauffage au gaz, présentant une paroi de chambre de combustion (1) en matériau résistant aux températures, délimitant au moins latéralement la chambre de combustion (4),
**caractérisée en ce que**
la paroi de chambre de combustion (1) présente un panneau ou une couche de paroi (10) extérieur réalisé à partir d'un matériau céramique thermiquement isolant, et un panneau de paroi (11) intérieur séparé de celui-ci réalisé à partir d'une céramique structurée résistant à des températures élevées, qui recouvre le panneau de paroi (10) extérieur vers l'espace intérieur de la chambre de combustion (4).

2. Chambre de combustion selon la revendication 1,
**caractérisée en ce que**
la couche de paroi (10) extérieure est réalisée à partir d'un panneau en fibres céramiques.

3. Chambre de combustion selon la revendication 1,
**caractérisée en ce que**
la couche de paroi (10) extérieure est réalisée par foisonnement céramique.

4. Chambre de combustion selon la revendication 1,
**caractérisée en ce que**
le foisonnement céramique a la forme d'un panneau comprimé (10).

5. Chambre de combustion selon la revendication 1,
**caractérisée en ce que**
la couche ou le panneau de paroi (10) extérieur est en outre entouré d'une tôle de retenue (14) au niveau de sa face extérieure.

6. Chambre de combustion selon la revendication 1 ou 3 à 5,
**caractérisée en ce que**
la tôle de retenue (14) entoure la couche ou le panneau de paroi extérieur (10) en respectant un intervalle d'air.

7. Chambre de combustion selon l'une des revendications 1 à 6,
**caractérisée en ce que**
la surface de paroi intérieure du panneau de paroi intérieur (11) en céramique structurée résistant à des températures élevées est en outre revêtue par une couche à réflexion infrarouge (12).

8. Chambre de combustion selon la revendication 7,
**caractérisée en ce que**
l'épaisseur de la couche à réflexion infrarouge (12) est de quelques µm.

9. Chambre de combustion selon la revendication 7 ou 8,
**caractérisée en ce que**
la couche à réflexion infrarouge (12) est réalisée à partir d'un métal résistant aux températures ou d'un tel alliage de métaux.

10. Chambre de combustion selon la revendication 7 ou 8,
**caractérisée en ce que**
la couche à réflexion infrarouge (12) est réalisée à partir d'un matériau céramique choisi en fonction de son spectre d'émission.

11. Chambre de combustion selon la revendication 10,
**caractérisée en ce que**
le matériau céramique de la couche à réflexion infrarouge (12) est en oxyde d'aluminium, par exemple en corindon.

12. Chambre de combustion selon l'une quelconque des revendications précédentes,
**caractérisée en ce que**
la section transversale de la paroi de chambre de combustion (1) est rectangulaire.
